# EUROPÄISCHE PATENTSCHRIFT

(11) **EP 0 307 736 B1**
(45) Veröffentlichungstag und Bekanntmachung des Hinweises auf die Patenterteilung: **26.01.1994**
(21) Anmeldenummer: 88114371.3
(22) Anmeldetag: 02.09.1988
(51) Int. Cl.: H01F 13/00, H01H 71/32

(54) **Verfahren und Einrichtung zum Justieren von Haltemagnetauslösern**
Method and device for adjusting a trip device with a permanent magnet
Procédé et dispositif de réglage d'un déclencheur à aimant permanent

(30) Priorität: 15.09.1987 DE 3730974
(43) Veröffentlichungstag der Anmeldung: 22.03.1989
(73) Patentinhaber: SIEMENS AKTIENGESELLSCHAFT, 80333 München (DE)
(72) Erfinder: Solleder, Reinhard, Dipl.-Ing. FH, D-8411 Hainsacker (DE); Schmid, Reinhard, Dipl.-Ing., D-8400 Regensburg (DE)

(56) Entgegenhaltungen:
- EP-A- 0 117 250
- DE-A- 3 421 575
- DE-C- 952 289

## Beschreibung

Die Erfindung bezieht sich zunächst auf ein Verfahren zum Justieren von Haltemagnetauslösern für Fehlerstromschutzschalter, wonach dessen Permanentmagnet in seiner Feldstärke auf einen Sollwert eingestellt wird, indem zunächst aufmagnetisiert und anschließend kontrolliert abmagnetisiert wird. Ein derartiges Verfahren zum Justieren von Relais mit der Funktion von Haltemagneten für Fehlerstromschutzschalter ist bekannt (DE-A-2 245 151). Hierzu wird der anfangs maximal magnetisierte Permanentmagnet bis zur gewünschten Feldstärke abmagnetisiert.

Bei Fehlerstromschutzschaltern, wie sie auf dem Markt sind, wird das Permanentmagnetfeld dagegen üblicherweise dadurch justierbar gemacht, daß der Permanentmagnet am Joch des Haltemagneten verschieblich oder drehbar gelagert ist, so daß die eingeprägte Feldstärke verändert und der Haltemagnet dadurch justiert werden kann. Eine derartige Lagerung des Permanentmagneten für einen Haltemagneten, wie er als Auslöser für Fehlerstromschutzschalter üblich ist, erfordert, daß die Justierung vor dem endgültigen Zusammenbau erfolgt oder daß im Gehäuse Justieröffnungen vorgesehen werden. Von Justieröffnungen möchte man jedoch absehen, um die Funktionssicherheit des äußerst staubempfindlichen Haltemagneten und somit die Sicherheit des Fehlerstromschutzschalters nicht zu beeinträchtigen. Justieröffnungen stören auch häufig das konstruktive Gesamtkonzept bei einem Gerät. Die mechanische Lagerung ist außerdem der Abnutzung ausgesetzt.

Durch Abmagnetisieren des Permanentmagneten möchte man derartige Schwierigkeiten vermeiden. Bei der bekannten Vorgehensweise (DE-A-2 245 151) wird der Permanentmagnet hierzu an eine stromdurchflossene Entmagnetisierungsspule so lange angenähert, bis er ausreichend abmagnetisiert ist, um in einem Relais die gegeforderten Ansprechwerte sicherzustellen. In der Praxis ist es jedoch schwierig, die geeigneten Justierungswerte zu erreichen: Entweder nähert man das Relais mit eingebautem Permanentmagneten der Entmagnetisierungsspule so lange, bis das Relais anspricht, worauf sich diese Werte wieder verändern, wenn das Relais aus dem Magnetfeld wieder herausgeführt wird. Oder man mißt den Ansprechwert des Relais nachdem man es aus dem Magnetfeld wieder herausgeführt hat und muß dabei viele Messungen durchführen, da so nicht sicher ist, wann das Relais die geforderten Ansprechwerte erfüllt. In der Praxis wird man feststellen, daß die Ansprechwerte bei einer Messung noch nicht erfüllt sind und bei der nächsten Messung bereits überschritten werden, d.h. daß der Permanentmagnet zu stark abmagnetisiert worden ist.

Nach einem anderen bekannten Verfahren (EP-B1-0 117 250), führt man nicht den Haltemagneten bzw. den Permanentmagneten aus dem Magnetfeld zum Abmagnetisieren heraus, sondern läßt ein rotierendes Magnetfeld über den Permanentmagneten hinweglaufen. Zum serienmäßigen Justieren von Haltemagneten ist es hierbei jedoch erforderlich, die Position des Permanentmagneten zu zwei gekreuzten Spulen sehr genau einzustellen, um reproduzierbare Werte zu erhalten.

Der Erfindung liegt die Aufgabe zugrunde, ein vereinfachtes Verfahren zu entwickeln, das es gleichfalls ermöglicht, auch eingebaute Haltemagnete zu Justieren.

Die Lösung der geschilderten Aufgabe erfolgt nach der Erfindung durch ein Verfahren nach Anspruch 1. Danach wird mit einem Impuls gleicher magnetischer Feldrichtung aufmagnetisiert und in einem Impuls aus einem Wechselmagnetfeld mit fallender Amplitude abmagnetisiert. Für mehrere Fehlerstromarten, beispielsweise Wechselstrom, Pulsstrom und glatter Gleichfehlerstrom, wird dabei so vorgegangen, daß zunächst die Auslösung des Haltemagnetauslösers etwa in der Mitte des für eine erste Fehlerstromart nach einschlägigen Vorschriften zulässigen Auslöseintervalls der Auslösestromstärke eintritt. Hierauf wird die Auslösestromstärke für die weiteren Fehlerstromarten festgestellt und diese festgehalten. Falls die Auslösestromstärke von dem für eine Fehlerstromart zulässigen Auslöseintervall abweicht, erfolgt die Einstellung für die Fehlerstromart, bei der eine Abweichung auftritt, so, daß mit einem Impuls abmagnetisiert wird, dessen Anfangsamplitude im Vergleich zur ursprünglichen Anfangsamplitude dann höher ist, wenn die Auslösestromstärke aus dem Auslöseintervall oben herausfällt. Andernfalls wird zunächst aufmagnetisiert und danach mit einem Impuls mit niedrigerer Anfangsamplitude abmagnetisiert. Hierauf führt man für alle zu berücksichtigenden Fehlerstromarten erneut Messungen durch, worauf erforderlichenfalls weitere Einstellungen erfolgen, bei denen die zuletzt ermittelte Anfangsamplitude als Basis dient.

Zum Aufmagnetisieren und zum Abmagnetisieren kann ein marktübliches Impulsmagnetisiergerät eingesetzt werden.

Eine vorteilhafte Einrichtung zur Durchführung des erfindungsgemäßen Verfahrens besteht darin, daß bei einem durch Rechner gesteuerten Impulsmangetisiergerät zu einer Charge von Haltemagnetauslösern für die Permanentmagnete die Anfangsamplituden der Impulse zum Abmagnetisieren gespeichert werden, für die die Auslösungen der Haltemagnetauslöser im geforderten Auslöseintervall liegen.

Die Speicherung der ermittelten Anfangsamplituden der Abmagnetisierungsimpulse ermöglicht eine einfache Qualitätsüberwachung der Baugruppen im Auslösekreis, wie z.B. des Summenstromwandlers. Darüberhinaus bilden die abgespeicherten Werte einen Erfahrungsschatz, der je Gerätetype eine schnellere und leichtere Justierung ermöglicht.

Es wird also eine voll rechnergesteuerte Justierung ohne Eingriff durch Bedienpersonal ermöglicht.

Die Erfindung soll nun anhand eines in der Zeichnung grob schematisch wiedergegebenen Ausführungsbeispiels näher erläutert werden.

Am Meßplatz 1 zwischen den Polschuhen eines Elektromagneten 2 kann ein zu justierender Haltemagnetauslöser angeordnet werden. Hierbei ist der Permanentmagnet mit seiner Polarisationsrichtung in Richtung des Feldes des Elektromagneten 2 auszurichten. Die Erregerspulen 3 des Elektromagneten 2 erhalten Stromimpulse über die Leitung 4 von einer Magnetisiervorrichtung 5, die von einem Rechner 6 über die Steuerleitung 7 gesteuert wird. Der Meßplatz 1 ist dafür ausgelegt, einen Fehlerstromschutzschalter aufzunehmen und anschließen zu können sowie die Fehlerstromstärke zu erfassen, bei der der Haltemagnetauslöser des Fehlerstromschutzschalters anspricht. Die gemessenen und erfaßten Werte werden über die Leitung 8 für Meßwerterfassung dem Prozessor 6 zugeführt. Die Zeichnung gibt den prinzipiellen Aufbau eines geeigneten Impulsmagnetisierers wieder, mit dem das erfindungsgemäße Verfahren durchgeführt werden kann.

Das Abmagnetisieren ermöglicht, sehr genau zu justieren und führt zu einem sehr stabilen Magnetisierungszustand. Dadurch wird der Permanentmagnet unempfindlich gegen äußere Einflüsse, wie Temperatur oder Magnetfelder. Bei einem Fehlerstromschutzschalter mit elektronischen Bauelementen im Auslösekreis kann man diese beim Justieren vor Spannungsspitzen schützen -wie sie beim Auf- und Abmagnetisieren induziert werden-, wenn dem Fehlerstromschutzschalter primärseitig zu seinem Summenstromwandler eine Kurzschlußwindung vorgeschaltet wird.

Als weitere Schutzmethode eignet sich eine Vorgehensweise, bei der bei einem Fehlerstromschutzschalter mit elektronischen Bauelementen im Auslösekreis, sekundärseitig zum üblichen Summenstromwandler des Fehlerstromschutzschalters, dieser während des Auf- und Abmagnetisierens durch einen ausreichend hohen glatten Gleichstrom in der Primärwindung des Summenstromwandlers magnetisch gesättigt wird.

## Patentansprüche

1. Verfahren zum Justieren von Haltemagnetauslösern für Fehlerstromschutzschalter, wonach dessen Permanentmagnet in seiner Feldstärke auf einen Sollwert eingestellt wird, indem zunächst aufmagnetisiert und anschließend kontrolliert abmagnetisiert wird, **dadurch gekennzeichnet,**
- daß das Aufmagnetisieren mit einem Impuls gleicher magnetischer Feldrichtung, das Abmagnetisieren in einem Impuls aus einem Wechselmagnetfeld mit fallender Amplitude erfolgt,
- und daß für mehrere Fehlerstromarten, beispielsweise Wechselstrom, Pulsstrom und glatter Gleichfehlerstrom, so justiert wird, daß zunächst die Auslösung des Haltemagnetauslösers etwa in der Mitte des für eine erste Fehlerstromart nach einschlägigen Vorschriften zulässigen Auslöseintervalls der Auslösestromstärke eintritt, daß hierauf die Auslösestromstärke der Reihe nach jeweils für eine der weiteren Fehlerstromarten festgestellt und festgehalten wird
- und daß im Fall der Abweichung der Auslösestromstärke von dem für eine Fehlerstromart zulässigen Auslöseintervall die Einstellung für eine Fehlerstromart, bei der eine Abweichung auftritt, so wiederholt wird, daß mit einem Impuls abmagnetisiert wird, dessen Anfangsamplitude, verglichen mit der Anfangsamplitude beim vorausgehenden Abmagnetisieren, erhöht ist, falls die Auslösestromstärke aus dem Auslöseintervall oben herausfällt und die anderenfalls nach zunächst vollem Aufmagnetisieren mit einem Impuls abmagnetisiert wird, dessen Anfangsamplitude, verglichen mit der Anfangsamplitude beim vorausgehenden Abmagnetisieren, erniedrigt ist,
- und daß hierauf für alle zu berücksichtigenden Fehlerstromarten erneut die Auslösestromstärken ermittelt werden, worauf erforderlichenfalls weitere Justierungen erfolgen, bei denen jeweils von der zuletzt ermittelten Anfangsamplitude ausgegangen wird.

2. Verfahren nach Anspruch 1, **dadurch gekennzeichnet,** daß zum Aufmagnetisieren und zum Abmagnetisieren ein Impulsmagnetisiergerät eingesetzt wird.

3. Verfahren nach Anspruch 1, zum Justieren von Haltemagnetauslösern für Fehlerstromschutzschalter mit elektronischen Bauelementen im Auslösekreis und einem Summenstromwandler, **dadurch gekennzeichnet,** daß zum Summenstromwandler primärseitig während des Auf- und Abmagnetisierens eine Kurzschlußwindung angeordnet wird.

4. Verfahren nach Anspruch 1, zum Justieren von Fehlerstromschutzschaltern mit elektronischen Bauelementen im Auslösekreis, sekundärseitig zum Summenstromwandler, **dadurch gekennzeichnet,** daß der Summenstromwandler während des Auf- und Abmagnetisierens durch einen glatten Gleichstrom magnetisch gesättigt wird.

5. Einrichtung zur Durchführung des Verfahrens nach Anspruch 1, **dadurch gekennzeichnet,** daß bei einem durch Rechner gesteuerten Impulsmagnetisiergerät Vorrichtungen zur Speicherung der Anfangsamplituden der Impulse zum Abmagnetisieren, für die die Auslösungen der Haltemagnetauslöser im Auslöseintervall liegen, jeweils für eine Charge von Haltemagnetauslösern, vorgesehen sind.

## Claims

1. A method for the adjustment of holding-magnet tripping devices for earth-leakage circuit-breakers, according to which the field strength of its permanent magnet is adjusted to a desired value, in that, firstly, magnetization takes place and, subsequently, in a controlled manner demagnetization takes place, characterized in that
- the magnetization takes place with a pulse of the same magnetic field direction, the demagnetization takes place within a pulse from an alternating magnetic field with a diminishing amplitude, and
- for several types of fault-current, for example, alternating current, pulse current and smooth d.c. fault current, adjustment takes place such that, firstly, the tripping of the holding-magnet tripping device occurs approximately in the middle of the permissible tripping interval of the tripping current intensity for a first type of fault-current according to relevant specifications, such that after this the tripping current intensity is in turn in each case established and secured for one of the additional types of fault-current, and
- in the event of the deviation of the tripping current intensity from the permissible tripping interval for a type of fault-current, the adjustment for a type of fault-current is repeated, where a deviation occurs, such that demagnetization takes place with a pulse, the starting amplitude of which, compared with the starting amplitude with the preceding demagnetization, is increased, if the tripping current intensity exceeds the upper value of the tripping interval and which otherwise, after initial complete magnetization, is demagnetized with a pulse, the starting amplitude of which, compared with the starting amplitude of the preceding demagnetization, is lowered, and
- hereupon for all types of fault-current to be considered, the tripping current intensities are determined anew, whereupon, if necessary, further adjustments take place, where in each case one proceeds from the last determined starting amplitude.

2. A method according to claim 1, characterized in that a pulse magnetizing device is used for the magnetization and demagnetization.

3. A method according to claim 1, for the adjustment of holding-magnet tripping devices for earth-leakage circuit-breakers with electronic components in the tripping circuit and a totalizing current transformer, characterized in that a short-circuited winding is arranged with respect to the totalizing current transformer on the primary side during the magnetization and demagnetization.

4. A method according to claim 1, for the adjustment of earth-leakage circuit-breakers with electronic components in the tripping circuit, on the secondary side with respect to the totalizing current transformer, characterized in that the totalizing current transformer is magnetically saturated during the magnetization and demagnetization by means of a smooth direct current.

5. A device for carrying out the method according to claim 1, characterized in that with a pulse magnetizing device controlled by computers there are provided devices for storing the starting amplitudes of the pulses for the demagnetization, for which the trippings of the holding-magnet tripping devices lie in the tripping interval, in each case for a batch of holding-magnet tripping devices.

## Revendications

1. Procédé de réglage de déclencheurs à aimant de maintien pour un disjoncteur à courant de défaut, selon lequel on règle l'intensité du champ de l'aimant permanent à une valeur de consigne en l'aimantant d'abord, puis en le désaimantant de manière contrôlée, caractérisé en ce qu'il consiste
- à effectuer l'aimantation par une impulsion de même direction de champ magnétique, et la désaimantation dans une impulsion provenant d'un champ magnétique alternatif d'amplitude décroissante, et
- à effectuer le réglage, pour plusieurs types de courants de défaut, par exemple un courant alternatif, un courant impulsionnel et un courant de défaut continu lissé, en déclenchant d'abord le déclencheur à aimant de maintien approximativement au milieu de l'intervalle de déclenchement de l'intensité du courant de déclenchement, qui est autorisé pour un premier type de courant de défaut par les prescriptions en vigueur, puis à constater et à mémoriser l'intensité du courant de déclenchement successivement pour tous les autres types de courants de déclenchement, et
- dans le cas où l'intensité du courant de déclenchement s'écarte de l'intervalle de déclenchement, qui est autorisé pour un type de courant de défaut, à répéter le réglage pour un type de courant de défaut, dans lequel apparaît un écart, en désaimantant par une impulsion dont l'amplitude initiale est plus grande que l'amplitude initiale lors de la désaimantation précédente, dans le cas où l'intensité du courant de déclenchement dépasse vers le haut de l'intervalle de déclenchement et dans les autres cas, après avoir aimanté d'abord complètement, à désaimanter par une impulsion dont l'amplitude initiale est réduite par rapport à l'amplitude initiale lors de la désaimantation précédente, et
- ensuite, à déterminer à nouveau les intensités du courant de déclenchement pour tous les types de courants de défaut devant être pris en compte, puis, si nécessaire à effectuer d'autres réglages, lors desquels on part respectivement de l'amplitude initiale déterminée en dernier lieu.

2. Procédé suivant la revendication 1, caractérisé en ce que pour l'aimantation et pour la désaimantation, on utilise un appareil d'aimantation à impulsions.

3. Procédé suivant la revendication 1 de réglage de déclencheurs à aimant de maintien pour disjoncteur à courant de défaut, comportant des composants électroniques dans le circuit de déclenchement et un transformateur d'intensité somme, caractérisé en ce qu'il consiste à monter un enroulement de court-circuit au côté primaire du transformateur d'intensité somme pendant l'aimantation et pendant la désaimantation.

4. Procédé suivant la revendication 1, de réglage de dijoncteurs à courant de défaut, comportant des composants électroniques dans le circuit de déclenchement, sur le côté secondaire du transformateur d'intensité somme, caractérisé en ce qu'il consiste à saturer magnétiquement le transformateur d'intensité somme par un courant continu lissé, pendant l'aimantation et pendant la désaimantation.

5. Procédé suivant la revendication 1, caractérisé en ce qu'il consiste, dans le cas d'un appareil d'aimantation à impulsions, commandé par un ordinateur, à prévoir, pour chaque batterie de déclencheurs à aimant de maintien, des dispositifs, destinés à mémoriser les amplitudes initiales des impulsions qui sont destinées à la désaimantation et pour lesquelles les déclenchements des déclencheurs à aimant de maintien sont dans l'intervalle de déclenchement.
